# FASCICULE DE BREVET EUROPEEN

(11) **EP 3 243 492 B1**
(45) Date de publication et mention de la délivrance du brevet: **13.02.2019**
(21) Numéro de dépôt: 16168798.3
(22) Date de dépôt: 09.05.2016
(51) Int. Cl.: A61G 5/14, A61G 5/04, A61G 5/12

(54) **FAUTEUIL ROULANT DE VERTICALISATION A TRAJECTOIRE RETRO-VERTICALISANTE-DESCENDANTE DU REPOSE-PIEDS**
ROLLSTUHL ZUR EINNAHME EINER AUFRECHTEN POSITION MIT RÜCKWÄRTIG VERTIKALISIERENDEM UND ABWÄRTS GERICHTETEM BEWEGUNGSVERLAUF DER FUSSSTÜTZE
WHEELCHAIR WITH STANDING ASSISTANCE HAVING A DOWNWARDS-BACKWARDS STANDING-ASSISTANCE PATH OF THE FOOTREST

(43) Date de publication de la demande: 15.11.2017
(73) Titulaire: 4 Power 4, 1040 Brussels (BE)
(72) Inventeur: PORCHERON, François, B-1040 Bruxelles (BE)
(74) Mandataire: Thibault, Jean-Marc

(56) Documents cités:
- WO-A1-95/25497
- DE-B1- 2 625 045
- FR-A1- 2 020 453
- FR-A1- 2 529 456
- US-A1- 2009 072 513

## Description

La présente invention concerne les fauteuils roulants utilisés par les handicapés et les invalides conçus pour être rendus verticalisateurs afin de permettre de maintenir temporairement, l'utilisateur dans une position sensiblement debout.

L'état de la technique a proposé de nombreuses solutions de fauteuils roulants dits de verticalisation faisant intervenir d'une manière générale, une structure articulée comprenant un dossier, une assise et un repose-pieds. Une telle structure est montée articulée généralement par l'assise sur un axe frontal horizontal et perpendiculaire au plan de symétrie verticale du châssis. Un organe moteur est interposé entre le châssis et la structure articulée pour permettre l'élévation ou l'abaissement de cette dernière ainsi à même d'occuper une position repliée dite assise et une position dépliée dite verticalisée. L'organe moteur peut être indifféremment à commande manuelle ou électrique.

Cette technique antérieure peut être illustrée notamment par le brevet français 69-35042, la demande de brevet allemande 2625045 ou encore le brevet français 82-11713.

Les propositions structurelles qui ont été formulées par la technique antérieure s'appuient généralement sur l'articulation de la structure articulée sur un axe frontal horizontal et perpendiculaire au plan de symétrie verticale du châssis et prenant appui sur ce dernier. Une telle architecture a pour effet dans la fonction de verticalisation, de transférer la structure articulée et l'utilisateur verticalisé vers la partie antérieure du fauteuil avec pour conséquence un accroissement de la charge sur les roues antérieures et une réduction de celles des roues postérieures.

Une telle conséquence introduit un facteur d'instabilité, étant donné que le polygone d'appui ne se trouve pas chargé selon une répartition homogène. C'est la raison pour laquelle des points d'appui supplémentaires sont généralement prévus pour stabiliser le fauteuil dans l'état de verticalisation de la structure articulée. De tels points d'appui supplémentaires sont constitués par des roulettes ou des patins montés dans le prolongement du repose-pieds, de manière à prendre appui sur le sol dans l'état verticalisé de la structure articulée. Si une telle solution permet de conférer un facteur de stabilité et de sécurité pour les utilisateurs, en revanche, elle rend difficile la mobilité des fauteuils roulants dans l'état verticalisé de la structure articulée.

Le document WO 95/25497 décrit un fauteuil roulant de verticalisation comportant un châssis muni de roues définissant un polygone d'appui et supportant une structure articulée. Cette structure articulée comporte un premier quadrilatère déformable supportant une assise et présentant deux extrémités inférieures montées sur le châssis. Cette structure articulée comporte également un deuxième quadrilatère déformable supportant le repose-pieds et un système de commande en élévation abaissement de la structure articulée. Ce système de commande comporte un organe moteur interposé entre le châssis et la structure articulée et apte à commander le déplacement des quadrilatères déformables entre un état stable replié et un état stable déplié correspondant à la position de verticalisation.

Les caractéristiques des quadrilatères déformables sont choisis par construction de manière que, après le déplacement de l'organe moteur, l'assise et le dossier soient sensiblement placés en alignement selon une faible inclinaison alors que le repose-pieds se trouve par rétrodéplacement inclus à l'intérieur du polygone d'appui défini par les roues du fauteuil. Le positionnement de l'utilisateur verticalisé à l'intérieur du polygone d'appui confère au fauteuil amené dans une telle position, un état stable autorisant un déplacement par l'intermédiaire des roues.

Lors du passage de l'état stable replié (position assise de l'utilisateur) à l'état stable déplié (position de verticalisation), la structure articulée connait un rétrodéplacement avec un mouvement ascendant du repose-pieds. Cette opération de rétroverticalisation conduit à relever l'utilisateur, ce qui nécessite de développer un effort mécanique important pour soulever l'utilisateur et effectuer simultanément le mouvement antéro-postérieur. Il s'ensuit que le centre de gravité de l'utilisateur s'élève lors de l'opération de verticalisation ne conférant pas à l'utilisateur une bonne impression de stabilité en position verticalisée. Dans le même sens, il s'avère difficile de verticaliser des utilisateurs de grande taille qui se trouvent alors dans une position trop haute.

La présente invention vise à remédier aux inconvénients de l'art antérieur en proposant un fauteuil roulant conçu pour provoquer, lors de la verticalisation, un rétrodéplacement de la structure articulée pour centrer charge verticalisée par rapport au polygone d'appui du fauteuil, tout en conférant à l'utilisateur une stabilité et une sécurité en position verticalisée du fauteuil.

Pour atteindre un tel objectif, l'objet de l'invention concerne un fauteuil roulant de verticalisation comportant un châssis muni de roues définissant un polygone d'appui et supportant une structure articulée comportant :
- un premier quadrilatère déformable supportant une assise et présentant deux extrémités inférieures montées sur le châssis ;
- un deuxième quadrilatère déformable supportant un repose-pieds ;
- et un système de commande en élévation-abaissement de structure articulée comportant un organe moteur interposé entre le châssis et la structure articulée et apte à commander le déplacement des quadrilatères déformables entre un état stable replié correspondant à une position dite assise de la structure et un état stable déplié correspondant à une position dite de verticalisation de la structure. Selon l'invention, le premier quadrilatère déformable présente des extrémités supérieures sur lesquelles sont montées le deuxième quadrilatère déformable, le deuxième quadrilatère déformable étant monté articulé à l'extrémité d'une bielle fixée au châssis par un axe d'articulation de manière que lors du déplacement des quadrilatères déformables entre les états stables replié et déplié, le repose-pieds évolue selon une trajectoire rétro-descendante et inversement lors du déplacement des quadrilatères déformables entre les états stables déplié et replié.

Le fauteuil roulant selon l'invention comporte également en combinaison l'une et/ou l'autre des caractéristiques additionnelles suivantes :
- le premier quadrilatère déformable comporte deux biellettes parallèles entres elles dont les extrémités inférieures sont montées par des axes sur le châssis tandis que les extrémités supérieures des biellettes sont montées par des axes sur le deuxième quadrilatère déformable, avec l'une des extrémités supérieures d'une biellette étant montée sur l'assise par l'un de ces axes ;
- le deuxième quadrilatère déformable comporte deux barres rigides parallèles entre elles dont les extrémités inférieures sont montées par des axes sur le repose-pieds, les deux barres rigides étant reliées entre elles par une barre transversale montée sur les axes d'articulation des extrémités supérieures des biellettes du premier quadrilatère déformable ;
- le deuxième quadrilatère déformable est monté articulé par un maneton sur un axe monté à l'extrémité de la bielle fixée au châssis par un axe d'articulation ;
- la structure articulée comporte un troisième quadrilatère déformable supportant un dossier et monté par des axes sur les barres rigides du deuxième quadrilatère déformable ;
- la structure articulée est montée sur le châssis par des quadrilatères déformables qui sont organisés en deux ensembles latéraux ;
- la structure articulée est montée sur le châssis par des quadrilatères déformables qui sont organisés sous la forme d'une colonne centrale ;
- l'organe moteur est interposé entre le châssis et le deuxième quadrilatère déformable ;
- des roues avant de traction reliées à une motorisation.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective d'un exemple de réalisation d'un fauteuil roulant conforme à l'invention.
La **Figure 2** est une vue de côté du fauteuil roulant conforme à l'invention en position assise.
La **Figure 3** est une vue de côté d'un fauteuil roulant conforme à l'invention dans une position intermédiaire de verticalisation.
La **Figure 4** est une vue de côté du fauteuil roulant conforme à l'invention en position de verticalisation.
Les **Figures 5** et **6** sont des vues de dessus du fauteuil de verticalisation en position respectivement assise et de verticalisation.

Tel que cela ressort plus précisément des dessins, l'objet de l'invention concerne un fauteuil roulant **1** comportant un châssis **C** délimitant une plate-forme **2,** équipée de roues avant **3** et de roues arrière **4.** Selon l'exemple de réalisation, le fauteuil roulant **1** est un fauteuil à traction avant. Les roues **3** qui sont placées à l'avant du châssis **C** sont porteuses et motrices tandis que les roues **4** qui occupent la partie arrière du fauteuil roulant, sont directrices et orientables à l'aide d'un mécanisme de commande **5** de tout type connu en soi.

Les roues **3, 4** définissent par les points de contact avec le sol **T,** un polygone d'appui ou de sustentation dans lequel est positionnée la masse ou charge **P** que représente la structure articulée **S** (**Fig. 5, 6**). Les roues avant **3** sont montées sur le châssis **C** par l'intermédiaire de paliers et peuvent être avantageusement associées à une motorisation **6** d'entraînement en rotation réversible tel qu'un ou des moteurs électriques, susceptibles d'être alimentés à partir d'une source embarquée et disposée sur la plate-forme **2.** Bien entendu, le fauteuil roulant **1** est équipé d'une unité de commande en déplacement tel qu'un joystick permettant de commander en direction et en déplacement le fauteuil roulant **1.**

Le châssis **C** supporte une structure articulée **S** comprenant une assise **A,** un dossier **D** et un repose-pieds **R.** De façon connu, structure articulée **S** est organisée pour pouvoir occuper un état stable replié correspondant à une position dite assise telle qu'illustrée aux **Fig. 2** et **5** et un état stable déplié correspondant à une position de verticalisation telle qu'illustrée par les **Fig. 1****,** **4** et **6****.**

Dans ces deux positions stables et par des moyens connus de la technique et non représentés, la structure articulée **S** est apte à supporter un handicapé ou invalide dans une position assise et dans une position verticalisée respectivement.

Conformément à l'invention, la structure articulée **S** est organisée de manière que l'assise **A** soit portée par le châssis **C** par l'intermédiaire d'un premier quadrilatère déformable **I** organisé dans l'exemple illustré, en deux ensembles latéraux (**Fig. 1**). Chaque ensemble du premier quadrilatère déformable **I,** supporte une assise **A** et comporte une première biellette **10** et une deuxième biellette **11** s'étendant parallèlement entre elles. Ces biellettes **10, 11** présentent des extrémités inférieures **10i**, **11i** et à l'opposé, des extrémités supérieures **10s, 11s.** Les extrémités inférieures **10i, 11i** des biellettes **10, 11,** sont montées articulées sur le châssis **C** par l'intermédiaire respectivement d'axes **14, 15.** A cet effet, le châssis **C** comporte pour chaque ensemble du premier quadrilatère déformables **I**, un montant **C1** s'élevant sensiblement verticalement à partir de l'arrière du châssis et supportant les axes **14, 15** s'étendant horizontalement entre eux et sur lesquels les extrémités inférieures des biellettes **10, 11** sont montées articulées. L'une des extrémités supérieures d'une biellette à savoir l'extrémité **10s** de la première biellette **10** dans l'exemple illustré est montée articulée sur l'assise **A** par un axe **16** placé sensiblement dans la partie médiane de la face inférieure de l'assise **A.**

L'extrémité supérieure **11s** de l'autre biellette à savoir la deuxième biellette **11** dans l'exemple illustré, est montée articulée par un axe **17** sur un deuxième quadrilatère déformable **II** supportant le repose-pieds **R.** Enfin, les extrémités supérieures **10s, 11s** des biellettes **10** et **11** sont reliées entre elles par une barre transversale **19** montée selon les axes **16** et **17.** Le premier quadrilatère déformable **I** comporte ainsi les biellettes **10, 11** reliées entre elles à l'une de leurs extrémités, par un montant **C1**, en étant articulées autour des axes **14, 15**, et à l'autre de leurs extrémités par la barre **19,** en étant articulées autour des axes **16, 17.** Dans l'état replié (**Fig. 2**), les biellettes **10**, **11** s'étendent à partir des montants **C1** vers l'avant selon une direction légèrement inclinée par rapport à l'horizontal.

Conformément à l'invention, les extrémités supérieures **10s, 11s** du premier quadrilatère déformable **I** sont montées sur un deuxième quadrilatère déformable **II** supportant le repose-pieds **R** et organisé dans l'exemple illustré en deux ensembles latéraux. Chaque ensemble du deuxième quadrilatère déformable **II** comporte une première barre rigide **20** montée au-dessus d'une deuxième barre rigide **21.** Ces barres rigides **20, 21** sont montées parallèles entre elles et présentent des extrémités inférieures **20i, 21i** situées dans la partie avant du fauteuil roulant et à l'opposé des extrémités supérieures **20s, 21s.**

Les deux barres rigides **20, 21** sont reliées entre elles dans leurs parties centrales, par la barre transversale **19** montée sur les barres rigides **20,** 21 par les axes **16, 17** d'articulation des extrémités supérieures des biellettes **10, 11** du premier quadrilatère déformable. La barre transversale **19** constitue ainsi une partie mobile commune au premier quadrilatère déformable **I** et au deuxième quadrilatère déformable **II**.

Les extrémités inférieures **20i, 21i** des barres rigides **20, 21** sont montées par des axes **24, 25** sur le repose-pieds **R.** A cet effet, le repose-pieds **R** comporte une plaque de liaison **28** sur laquelle sont montés les axes d'articulation **24** et **25** des barres rigides **20, 21.** Chaque ensemble du deuxième quadrilatère déformable **II** comporte ainsi les deux barres rigides **20** et **21** reliées entre elles à l'une de leurs extrémités, par la barre transversale **19** en étant articulées autour des axes **16, 17** et à l'autre de leurs extrémités, par la plaque de liaison **28** en étant articulées autour des axes **24, 25.**

Pour chaque ensemble du deuxième quadrilatère déformable **II,** le repose-pieds **R** comporte un jambage **30** s'étendant verticalement vers le bas en étant pourvu à sa base, d'une semelle **31** d'appui pour un pied d'un utilisateur. Chaque jambage **30** est monté articulé sur l'axe d'articulation **24** de la première barre rigide **20.**

Dans la position stable repliée (**Fig. 2**), les deux barres rigides **20** et **21** du deuxième quadrilatère déformable **II** s'étendent sensiblement à l'horizontal avec les extrémités inférieures **20i**, **21i** situées à l'avant du fauteuil roulant. En position dépliée (**Fig. 4**), les deux barres rigides **20** et **21** s'étendent pratiquement de manière verticale en étant rapprochées l'une de l'autre avec les extrémités inférieures **20i, 21i** positionnées dans une position basse.

Le deuxième quadrilatère déformable **II** est monté articulé à l'extrémité d'une bielle **40** fixée au châssis **C** par un axe d'articulation **41.** La bielle **40** porte un axe **43** d'articulation pour le deuxième quadrilatère déformable **II.** A cet effet, une traverse de liaison **44** est fixée entre les deuxièmes barres rigides **21** des deux ensembles du deuxième quadrilatère déformable **II,** et se trouve pourvue d'un maneton **45** monté articulé sur l'axe **43** porté par la bielle **40.** Dans la position stable repliée (**Fig. 2**), la bielle **40** d'articulation du deuxième quadrilatère déformable **II** s'étend vers l'avant du fauteuil en étant inclinée par rapport à l'horizontale selon une valeur par exemple de l'ordre de 45°.

Au cours du passage de la position stable repliée à la position stable dépliée (**Fig. 4**), la bielle **40** pivote vers l'arrière autour de l'axe **41** d'articulation au châssis, pour dépasser en position dépliée, légèrement une position dressée verticale.

Selon une caractéristique avantageuse de réalisation, la structure articulée **S** comporte un troisième quadrilatère déformable **III** supportant un dossier **D** et organisé dans l'exemple illustré en deux ensembles latéraux (**Fig. 1**). Chaque ensemble du troisième quadrilatère déformable **III** comporte un dossier **D** monté articulé par un axe **50** sur la première barre rigide **20,** cet axe **50** assurant l'articulation d'une flasque de liaison **51** montée articulée sur la deuxième barre rigide **21** par un axe d'articulation **53.**

Dans la position stable repliée (**Fig. 2**), le dossier **D** s'étend sensiblement verticalement, perpendiculairement à l'assise **A.** En position stable repliée (**Fig. 4**), le dossier **D** s'étend sensiblement verticalement parallèlement aux barres rigides **20, 21.**

Le fauteuil roulant **1** selon l'invention comporte également un système **60** de commande en élévation/abaissement de la structure articulée **S.** Ce système de commande **60** comporte notamment un organe moteur **62** interposé entre le châssis **C** et la structure articulée **S.**

Dans l'exemple illustré, l'organe moteur **62** est monté articulé sur le châssis **C** par un axe **64** et agit sur l'assise **A** de la structure articulée **S** par un axe d'articulation **65** placé sensiblement de la partie médiane de face inférieure de l'assise **A.**

Cet organe moteur **62** est commandé pour assurer le déplacement des quadrilatères déformables **I**, **II** et **III** entre l'état stable replié correspondant à la position dite assise de la structure articulée et un état stable déplié correspondant à la position dite de verticalisation de la structure articulée. Le premier **I** et le deuxième **II** quadrilatères déformables sont montés de manière que lors du déplacement des quadrilatères déformables **I**, et **II** entre les états stables repliés et dépliés, le repose-pieds **R** évolue selon une trajectoire rétro-descendante et inversement lors du déplacement des quadrilatères déformables entre les états stables dépliés et repliés.

Dans l'état selon la **Fig. 2**, la structure articulée **S** est en position repliée dans une position telle que l'assise **A** est sensiblement horizontale et que le repose-pieds **R** se trouve disposé juste en avant de la partie avant du châssis **C** et entre les roues directrices **3.**

Lorsque l'utilisateur souhaite passer de la position stable repliée à la position stable dépliée, l'organe moteur **62** est commandé, en extension afin de soulever les éléments constitutifs du premier quadrilatère déformable **I** supportant l'assise **A.** Ainsi, les biellettes **10, 11** du premier quadrilatère déformable **I** sont contraintes à pivoter vers l'arrière du fauteuil dans le sens de la flèche **f1 (****Fig.3****)** selon les axes **14**, **15** d'articulation du châssis, selon une trajectoire circulaire ayant pour centre les axes **14**, **15** et pour rayon, la longueur des biellettes **10, 11,** ce mouvement entrainant le soulèvement de l'assise **A** à savoir le basculement de l'assise **A** vers l'avant en direction du sol.

Le pivotement des biellettes **10, 11** conduit également au déplacement des axes **16**, **17** d'articulation sur le deuxième quadrilatère déformable **II.**

Ainsi, les barres rigides **20, 21** pivotent vers le sol **T** selon le sens de la flèche **f2,** autour des axes d'articulation **16, 17** des biellettes **10, 11** et de l'axe d'articulation **43** de la bielle **40.** Lors de ce mouvement, les barres rigides **20, 21** suivent une trajectoire définie par le quadrilatère passant par les axes d'articulation **14, 15, 16** et **17** ainsi que par l'axe d'articulation **43** porté par la bielle **40.** Le pivotement des barres rigides **20, 21** et en particulier des extrémités inférieures **20i, 21i** vers le bas, entraine le pivotement du repose-pieds **R** vers le bas et l'arrière du fauteuil. Ainsi, tel que cela ressort clairement de comparaison des **Fig. 2** à **4**, le repose-pieds **R** évolue selon une trajectoire retro-descendante lors du passage de l'état stable replié à l'état stable déplié. En effet, entre ces deux états stables, (**Fig. 2** et **4**), le repose-pieds **R** a reculé vers l'arrière du fauteuil tout en descendant vers le sol **T**. Ainsi, en position stable dépliée (**Fig. 4**) le repose-pieds **R** est plus proche du sol **T** qu'en position repliée (**Fig. 2**) et a subi un retro-déplacement. La mesure d'abaissement du repose-pieds **R** est conférée par les caractéristiques constructives du deuxième quadrilatère déformable **II**.

Les caractéristiques des quadrilatères déformables **I**, **II**, **III** sont choisies par construction de manière que, après le déplacement de l'organe moteur **62,** l'assise **A** et le dossier **D** soient sensiblement placés en alignement vertical alors que le repose-pieds **R** se trouve par rétrodéplacement inclus à l'intérieur du polygone d'appui défini par les roues **3, 4.**

Il apparaît, en comparant les **Fig. 5** et **6**, que la masse ou charge **P** que représente la structure articulée **S** entre la position stable repliée (**Fig. 5**) et la position stable définie (**Fig. 6**) reste incluse dans le polygone d'appui défini par les roues **3**, **4**.

Bien entendu, un fonctionnement inverse au fonctionnement décrit ci-dessus s'établit lorsque l'organe moteur **62** est commandé en rétraction pour ramener la structure articulée **S** de sa position verticalisée à la position assise.

Il ressort de la description qui précède que le fauteuil roulant selon l'invention s'aide de la force de gravité pour effectuer le mouvement de verticalisation de l'utilisateur. Ce principe de déplacement permet de réduire les contraintes mécaniques supportées par la structure articulée **S,** par rapport aux solutions existantes.

Un autre avantage du fauteuil selon l'invention concerne l'obtention d'une meilleure stabilité pour l'utilisateur en position verticalisée en raison de l'abaissement du repose-pieds **R** dans cette position. La combinaison de cette retro-verticalisation descendante avec un fauteuil par exemple à traction avant, permet d'obtenir un fauteuil compact, avec maintien de la charge de l'utilisateur à l'intérieur du polygone de sustentation défini par les roues **3**, **4**.

Dans les exemples de réalisation illustrés sur les dessins, les quadrilatères déformables sont organisés en deux ensembles latéraux mais il est clair que les quadrilatères déformables peuvent être réalisés sous une forme de colonne en étant regroupés de part et d'autre du plan antéro-postérieur de symétrie vertical.

## Revendications

1. Fauteuil roulant de verticalisation comportant un châssis (**C**) muni de roues définissant un polygone d'appui et supportant une structure articulée (**S**) comportant :
- un premier quadrilatère déformable (**I**) supportant une assise (**A**) et présentant deux extrémités inférieures (**10i**, **11i)** montées sur le châssis,
- un deuxième quadrilatère déformable (**II**) supportant un repose-pieds (**R**),
- et un système (**60**) de commande en élévation-abaissement de la structure articulée (**S**) comportant un organe moteur (**62**) interposé entre le châssis (**C**) et la structure articulée (**S**) et apte à commander le déplacement des quadrilatères déformables (**I**, **II**) entre un état stable replié correspondant à une position dite assise de la structure et un état stable déplié correspondant à une position dite de verticalisation de la structure,
**caractérisé en ce que** le premier quadrilatère déformable (**I**) présente des extrémités supérieures **(10s, 11s**) sur lesquelles sont montées le deuxième quadrilatère déformable, le deuxième quadrilatère déformable (**II**) étant monté articulé à l'extrémité d'une bielle (**40**) fixée au châssis par un axe d'articulation (**41**) de manière que lors du déplacement des quadrilatères déformables entre les états stables replié et déplié, le repose-pieds évolue selon une trajectoire rétro-descendante et inversement lors du déplacement des quadrilatères déformables (**I**, **II**) entre les états stables déplié et replié.

2. Fauteuil roulant de verticalisation selon la revendication 1, **caractérisé en ce que** le premier quadrilatère déformable (**I**) comporte deux biellettes (**10**, **11**) parallèles entres elles dont les extrémités inférieures **(10i, 11i**) sont montées par des axes (**14**, **15**) sur le châssis tandis que les extrémités supérieures **(10s, 11s)** des biellettes sont montées par des axes (**16**, **17**) sur le deuxième quadrilatère déformable, avec l'une des extrémités supérieures d'une biellette (**10**) étant montée sur l'assise par l'un (**16**) de ces axes.

3. Fauteuil roulant de verticalisation selon la revendication 2, **caractérisé en ce que** le deuxième quadrilatère déformable (**II**) comporte deux barres rigides (**20, 21**) parallèles entre elles dont les extrémités inférieures (**20i**, **21i**) sont montées par des axes (**24, 25**) sur le repose-pieds, les deux barres rigides (**20, 21**) étant reliées entre elles par une barre transversale (**19**) montée sur les axes (**16, 17**) d'articulation des extrémités supérieures des biellettes (**10, 11**) du premier quadrilatère déformable.

4. Fauteuil roulant de verticalisation selon l'une des revendications 1 à 3, **caractérisé en ce que** le deuxième quadrilatère déformable (**II**) est monté articulé par un maneton (**45**) sur un axe (**43**) monté à l'extrémité de la bielle (**40**) fixée au châssis par un axe d'articulation (**41**).

5. Fauteuil roulant de verticalisation selon l'une revendication 1 à 4, **caractérisé en ce que** la structure articulée (**S**) comporte un troisième quadrilatère déformable (**III**) supportant un dossier (**D**) et monté par des axes sur les barres rigides du deuxième quadrilatère déformable.

6. Fauteuil roulant de verticalisation selon l'une des revendications 1 à 5, **caractérisé en ce que** la structure articulée (**S**) est montée sur le châssis (**C**) par des quadrilatères déformables (**I**, **II, III**) qui sont organisés en deux ensembles latéraux.

7. Fauteuil roulant de verticalisation selon l'une des revendications 1 à 5, **caractérisé en ce que** la structure articulée (**S**) est montée sur le châssis (**C**) par des quadrilatères déformables qui sont organisés sous la forme d'une colonne centrale.

8. Fauteuil roulant de verticalisation selon la revendication 1, **caractérisé en ce que** l'organe moteur (**62**) est interposé entre le châssis (**C**) et le deuxième quadrilatère déformable (**II**).

9. Fauteuil roulant de verticalisation selon l'une des revendications 1 à 8, **caractérisé en ce qu'**il comporte des roues avant (**3**) de traction reliées à une motorisation (**6**).

## Patentansprüche

1. Vertikalisierungsrollstuhl mit einem Rahmen (C), der mit Rädern ausgestattet ist, die ein Stützpolygon bilden und eine Gelenkstruktur (S) tragen, umfassend:
- ein erstes verformbares Viereck (I), das einen Sitz (A) trägt und zwei untere Enden (10i 11i) aufweist, die an dem Rahmen angebracht sind,
- ein zweites verformbares Viereck (II), das eine Fußstütze (R) trägt, und
- ein System (60) zur Anhebe- und Absenksteuerung der Gelenkstruktur (S), mit einem Antriebsorgan (62), welches zwischen dem Rahmen (C) und der Gelenkstruktur (S) angeordnet und geeignet ist, die Bewegung der verformbaren Vierecke (I, II) zwischen einem stabilen zusammengeklappten Zustand, der einer sogenannten Sitzposition der Struktur entspricht, und einem stabilen ausgeklappten Zustand, der einer sogenannten Vertikalisierungsposition der Struktur entspricht, zu steuern,
**dadurch gekennzeichnet, dass** das erste verformbare Viereck (I) obere Enden (10s, 11s) aufweist, an denen das zweite verformbare Viereck angebracht ist, wobei das zweite verformbare Viereck (II) am Ende einer Stange (40) gelenkig angebracht ist, welche über eine Gelenkachse (41) an dem Rahmen befestigt ist, so dass bei der Bewegung der verformbaren Vierecke zwischen dem stabilen zusammengeklappten und dem stabilen ausgeklappten Zustand die Fußstütze sich entlang eines rückwärtsabwärts verlaufenden Weges bewegt und bei der Bewegung der verformbaren Vierecke (I, II) zwischen dem stabilen ausgeklappten und dem stabilen zusammengeklappten Zustand umgekehrt.

2. Vertikalisierungsrollstuhl nach Anspruch 1, **dadurch gekennzeichnet, dass** das erste verformbare Viereck (I) zwei zueinander parallele Schwingarme (10, 11) umfasst, deren untere Enden (10i, 11i) über Achsen (14, 15) an dem Rahmen angebracht sind, während die oberen Enden (10s, 11s) der Schwingarme über Achsen (16, 17) an dem zweiten verformbaren Viereck angebracht sind, wobei eines der oberen Enden eines Schwingarms (10) über eine (16) dieser Achsen an dem Sitz angebracht ist.

3. Vertikalisierungsrollstuhl nach Anspruch 2, **dadurch gekennzeichnet, dass** das zweite verformbare Viereck (II) zwei zueinander parallele starre Stäbe (20, 21) umfasst, deren untere Enden (20i, 21i) über Achsen (24, 25) an der Fußstütze angebracht sind, wobei die beiden starren Stäbe (20, 21) durch einen Querstab (19), der an den Gelenkachsen (16, 17) der oberen Enden der Schwingarme (10, 11) des ersten verformbaren Vierecks angebracht ist, untereinander verbunden sind.

4. Vertikalisierungsrollstuhl nach einem der Ansprüche 1 bis 3, **dadurch gekennzeichnet, dass** das zweite verformbare Viereck (II) durch einen Zapfen (45) an einer Achse (43), welche am Ende der über eine Gelenkachse (41) an dem Rahmen befestigen Stange (40) angebracht ist, gelenkig angebracht ist.

5. Vertikalisierungsrollstuhl nach einem der Ansprüche 1 bis 4, **dadurch gekennzeichnet, dass** die Gelenkstruktur (S) ein drittes verformbares Viereck (III) umfasst, das eine Rückenlehne (D) trägt und über Achsen an den starren Stäben des zweiten verformbaren Vierecks angebracht ist.

6. Vertikalisierungsrollstuhl nach einem der Ansprüche 1 bis 5, **dadurch gekennzeichnet, dass** die Gelenkstruktur (S) durch verformbare Vierecke (I, II, III), die als zwei seitliche Anordnungen angeordnet sind, an dem Rahmen (C) angebracht ist.

7. Vertikalisierungsrollstuhl nach einem der Ansprüche 1 bis 5, **dadurch gekennzeichnet, dass** die Gelenkstruktur (S) durch verformbare Vierecke, die in Form einer Mittelsäule angeordnet sind, an dem Rahmen (C) angebracht ist.

8. Vertikalisierungsrollstuhl nach Anspruch 1, **dadurch gekennzeichnet, dass** das Antriebsorgan (62) zwischen dem Rahmen (C) und dem zweiten verformbaren Viereck (II) angeordnet ist.

9. Vertikalisierungsrollstuhl nach einem der Ansprüche 1 bis 8, **dadurch gekennzeichnet, dass** er Traktionsvorderräder (3), die mit einer Motorisierung (6) verbunden sind, umfasst.

## Claims

1. A lifting wheelchair including a chassis (C) provided with wheels defining a support polygon and supporting an articulated structure (S) including:
- a first deformable quadrilateral (I) supporting a seat (A) and having two lower ends (10i, 11i) mounted on the chassis,
- a second deformable quadrilateral (II) supporting a footrest (R),
- and a raising-lowering control system (60) of the articulated structure (S) including a driver (62) interleaved between the chassis (C) and the articulated structure (S) and capable of controlling the displacement of the deformable quadrilaterals (I, II) between a stable retracted state corresponding to a so-called seating position of the structure and a stable deployed state corresponding to a so-called lifting position of the structure,
**characterized in that** the first deformable quadrilateral (I) has upper ends (10s, 11s) on which are mounted the second deformable quadrilateral, the second deformable quadrilateral (II) being mounted articulated at the end of a rod (40) attached to the chassis by a hinge pin (41) so that during the displacement of the deformable quadrilaterals between the retracted and deployed states, the footrest follows a retracting-descending trajectory and conversely during the displacement of the deformable quadrilaterals (I, II) between the deployed and retracted states.

2. The lifting wheelchair according to claim 1, **characterized in that** the first deformable quadrilateral (I) includes two mutually parallel tie rods (10, 11) the lower ends (10i, 11i) of which are mounted by pins (14, 15) on the chassis while the upper ends (10s, 11s) of the tie rods are mounted by pins (16, 17) on the second deformable quadrilateral, with one of the upper ends of a tie rod (10) being mounted on the seat by one (16) of these pins.

3. The lifting wheelchair according to claim 2, **characterized in that** the second deformable quadrilateral (II) includes two mutually parallel rigid bars (20, 21) the lower ends (20i, 21i) of which are mounted by pins (24, 25) on the footrest, the two rigid bars (20, 21) being connected together by a transverse bar (19) mounted on the hinge pins (16, 17) of the upper ends of the tie rods (10, 11) of the first deformable quadrilateral.

4. The lifting wheelchair according to one of claims 1 to 3, **characterized in that** the second deformable quadrilateral (II) is mounted articulated by a crank pin (45) to a pin (43) mounted on the end of the rod (40) attached to the chassis by a hinge pin (41).

5. The lifting wheelchair according to one of claims 1 to 4, **characterized in that** the articulated structure (S) includes a third deformable quadrilateral (III) supporting a backrest (D) and mounted by pins on the rigid bars of the second deformable quadrilateral.

6. The lifting wheelchair according to one of claims 1 to 5, **characterized in that** the articulated structure (S) is mounted on the chassis (C) by deformable quadrilaterals (I, II, III) which are organized into two lateral sets.

7. The lifting wheelchair according to one of claims 1 to 5, **characterized in that** the articulated structure (S) is mounted on the chassis (C) by deformable quadrilaterals which are organized in the form of a central column.

8. The lifting wheelchair according to claim 1, **characterized in that** the driver (62) is interleaved between the chassis (C) and the second deformable quadrilateral (II).

9. The lifting wheelchair according to one of claims 1 to 8, **characterized in that** it includes front traction wheels (3) connected to a motor drive (6).
